# FASCICULE DE BREVET EUROPEEN

(11) **EP 0 025 762 B1**
(45) Date de publication et mention de la délivrance du brevet: **16.05.1984**
(21) Numéro de dépôt: 80401306.8
(22) Date de dépôt: 12.09.1980
(51) Int. Cl.: F02B 69/00, F01L 5/04, F02B 61/04

(54) **Moteur maritime à deux temps à vapeur obtenu par transformation d'un moteur du type à quatre temps à explosion**
Umbau einer Viertakt-Schiffsbrennkraftmaschine in eine Dampfmaschine
Conversion of a four-stroke internal-combustion marine engine into a steam engine

(30) Priorité: 14.09.1979 BR 7905865
(43) Date de publication de la demande: 25.03.1981
(73) Titulaire: Di Scala, André Julien, 88300 Itajai (Santa Catarina) (BR)
(72) Inventeur: Di Scala, André Julien, 88300 Itajai (Santa Catarina) (BR)
(74) Mandataire: Boireau, Jacques

## Description

La présente invention se rapporte à un moteur maritime à deux temps à vapeur obtenu par transformation d'un moteur de type quatre temps à explosion. Cette transformation permet d'obtenir un moteur à vapeur de volume réduit, par le fait qu'il ne comporte pas les traditionnels volants des machines à vapeur, ce qui permet l'adaptation de ces moteurs principalement dans les bateaux de pêche. D'autre part, la rotation de ce moteur permet l'utilisation des bateaux existants, puisqu'il serait impossible à ceux-ci de fonctionner avec des machines à vapeur conventionnelles, car ces dernières, en raison de leur basse rotation, exigeraient des hélices bien plus grandes qui ne pourraient être montées dans les bateaux modernes, du fait que le logement de l'hélice dans la coque de tels bateaux présente une dimension insuffisante calculée pour une hélice de moteur à vitesse de rotation plus élevée et par conséquent de diamètre plus faible.

Le Brevet américain 4.102.130 au nom de Stricklin décrit l'idée de base de la conversion d'un moteur à explosion en moteur à vapeur, mais le fonctionnement de ce moteur est problématique, principalement en raison du fait qu'il n'est pas prévu de modifier les soupapes d'admission, lesquelles risquent ainsi d'être maintenues ouvertes en permanence par la vapeur sous pression injectée dans le collecteur d'admission. L'invention a notamment pour but de résoudre cet inconvénient.

Dans cet esprit, l'invention concerne donc un moteur maritime à deux temps à vapeur obtenu par transformation d'un moteur du type à quatre temps à explosion, comprenant des moyens de distribution de vapeur branchés entre une chaudière et les conduits individuels d'admission dudit moteur pour admettre la vapeur vers les soupapes d'admission et un arbre à cames doubles, le moteur à deux temps à vapeur se caractérisant par le fait que les soupapes d'admission classiques du moteur du type à quatre temps à explosion sont remplacées par deux cylindres perforés coulissant axialement l'un par rapport à l'autre, l'un des cylindres remplaçant la tête de soupape et l'autre fixe étant fixé dans la culasse.

Selon une particularité importante de l'invention, l'arbre à cames de commande des soupapes du moteur est pourvu d'excentriques doubles agencés pour faire ouvrir les soupapes d'échappement sensiblement à chaque point mort bas, et les soupapes d'admission sen- . siblement à chaque point mort haut, transformant ainsi le moteur existant en moteur à deux temps.

L'invention apparaîtra plus clairement à la lumière de la description qui va suivre, donnée en référence aux dessins annexés dans lesquels:
-la figure 1 représente la chambre d'admission objet du perfectionnement de l'invention;
-la figure 2 illustre les soupapes d'admission utilisées dans le cadre de l'invention;
-la figure 3 est une perspective de l'accélérateur et du distributeur; et
-la figure 4 est une perspective de l'arbre à cames avec ses excentriques doubles.

Conformément à l'ensemble inventé, le bloc avec ses pistons, les bielles, la vilebrequin, de même que la culasse du moteur sont conservés, ainsi que l'arbre d'hélice, le télescope et l'hélice existants dans les bateaux de pêche traditionnels. La modification porte sur le collecteur d'admission, les soupapes d'admission, l'arbre à cames, le système d'accélération et le régulateur.

La chambre d'admission 1 est directement liée à la chaudière (non représentée) par l'orifice 6 et transmet la vapeur au distributeur et à l'accélérateur 2, en forme de tiroir, situé dans la chambre d'admission et représenté individuellement sur la figure 3 qui, à son tour la conduit aux soupapes d'admission par des conduits individuels 7. Selon l'exemple représenté, l'ensemble formant distributeur-accélérateur est réalisé par la coopération de plusieurs trous diamétraux de l'accélérateur 2 avec des orifices correspondants de la chambre d'admission 1, de façon à pouvoir contrôler l'écoulement de la vapeur vers le moteur. Les soupapes ont été modifiées en forme de deux petits cylindres coopérants pourvus de multiples orifices (par exemple, montés coulissant axialement l'un par rapport à l'autre). L'un des deux, 3, remplace la tête de la soupape et l'autre fixe, 4, est vissé dans la culasse. Avec le mouvement de la soupape, les orifices laissent entrer la vapeur sur les pistons de manière uniforme, ce qui constitue un dispositif qui a pour finalité de contenir la pression de la vapeur que les ressorts de soupapes ne pourraient supporter. L'arbre à cames 5 avec les excentriques doubles permet l'ouverture des soupapes d'admission à chaque point haut du piston et l'ouverture des soupapes d'échappement à chaque point bas du piston, ce qui transforme le moteur à quatre temps en moteur à deux temps. Un régulateur classique de machine à vapeur agira sur l'axe d'accélérateur 2.

A l'exception du radiateur, le système de réfrigération recevra de la chaudière un préchauffage pour éviter la condensation de la première vapeur au début du fonctionnement.

## Revendications

1. Moteur maritime à deux temps à vapeur obtenu par transformation d'un moteur du type à quatre temps à explosion, comprenant des moyens de distribution de vapeur (1, 2) branchés entre une chaudière et les conduits individuels d'admission (7) dudit moteur pour admettre la vapeur vers les soupapes d'admission et un arbre à cames doubles, le moteur à deux temps à vapeur se caractérisant par le fait que les soupapes d'admission classiques du moteur du type à quatre temps à explosion sont remplacées par deux cylindres perforés coulissant axialement l'un par rapport à l'autre, l'un (3) des cylindres remplaçant la tête de soupape et l'autre (4) fixe étant fixé dans la culasse.

2. Moteur maritime selon la revendication 1, caractérisé en ce que l'arbre à cames dudit moteur est pourvu d'excentriques doubles pour faire ouvrir les soupapes d'admission à chaque point haut du piston et les soupapes d'échappement à chaque point bas du piston.

3. Moteur maritime selon la revendication 1 ou 2, caractérisé en ce que lesdits moyens de distribution de vapeur forment un distributeur-accélérateur (1, 2).

## Patentansprüche

1. Dampfbetriebener Zweitakt-Schiffsmotor, der durch Umwandlung aus einem Viertakt-Explosionsmotor entstanden ist, mit einer Einrichtung (1, 2) zum Verteilen von Dampf, die zwischen einem Dampfkessel und den einzelnen, zum Motor führenden Zuleitungen (7) angeordnet ist, um den Dampf den Einlaßventilen zuzuführen, und einer Doppelnockenwelle, dadurch gekennzeichnet, daß die klassischen Einlaßventile des Viertakt-Explosionsmotors durch zwei mit Bohrungen versehene Zylinder (3, 4) ersetzt sind, die axial gegeneinander verschiebbar sind und von denen der eine Zylinder (3) den Ventilteller ersetzt und der andere Zylinder (4) im Zylinderkopf befestigt ist.

2. Schiffsmotor nach Anspruch 1, dadurch gekennzeichnet, daß die Nockenwelle (5) des Motors mit Doppelnocken versehen ist, um die Einlaßventile in jeder oberen Totpunkt-Stellung (OT-Stellung) des Kolbens zu öffnen und die Auslaßventile in jeder unteren Totpunkt-Stellung (UT-Stellung) des Kolbens zu öffnen.

3. Schiffsmotor nach Anspruch 1 oder 2, dadurch gekennzeichnet, daß die Verteilereinrichtung für den Dampf ein Verteiler-Beschleuniger (1, 2) ist.

## Claims

1. A_{'} steam-driven two-stroke maritime engine obtained by transforming an engine of the four-stroke explosion type, comprising steam distribution means (1, 2) connected between a boiler and the individual intake ducts (7) of said engine so as to admit the vapor to the intake valves and a shaft with double cams, the two-stroke steam-driven engine being characterized by the fact that the conventional intake valves of the engine of the four-stroke explosion type are replaced by two perforated cylinders sliding axially with respect to each other, one (3) of the cylinders replacing the valve head and the other (4) which is fixed being fixed in the cylinder head.

2. The maritime engine according to claim 1, characterized in that the cam shaft of said engine is provided with double eccentrics for causing the intake valves to open at each top dead center of the piston and the exhaust valves at each bottom dead center of the piston.

3. The maritime engine according to claim 1 or 2, characterized in that said steam distribution means form an accelerator-distributor.
